# FASCICULE DE BREVET EUROPEEN

(11) **EP 1 939 358 B1**
(45) Date de publication et mention de la délivrance du brevet: **06.06.2012**
(21) Numéro de dépôt: 06292070.7
(22) Date de dépôt: 29.12.2006
(51) Int. Cl.: E01F 15/08

(54) **Dispositif mobile et empilable de séparation de voies**
Bewegliche und stapelbare Vorrichtung zur Kanaltrennung
Mobile, stackable device for channel separation

(43) Date de publication de la demande: 02.07.2008
(73) Titulaire: Direct Signa, 93700 Drancy (FR)
(72) Inventeur: Jourdan, Pierre, 78110 Le Vesinet (FR); Malphettes, Bruno, 42622 Tarnowskie-Gory (PL)
(74) Mandataire: Santarelli

(56) Documents cités:
- EP-A- 0 407 277
- EP-A- 0 442 249
- WO-A-00/23657
- FR-A1- 2 786 211
- GB-A- 2 282 836
- US-A1- 2006 245 826

## Description

La présente invention concerne les séparateurs de voies utilisés pour isoler une voie d'une autre ou pour protéger une zone particulière et plus particulièrement des dispositifs mobiles de séparation de voies pour signaler temporairement des zones ou des chantiers afin de prévenir tous types de risques.

Les séparateurs de voies sont couramment utilisés pour canaliser des flux de personnes ou de véhicules tels que les voitures, poids lourds et les deux-roues et/ou pour protéger les personnes travaillant à proximité de zones dangereuses. Il existe de nombreux types de séparateurs de voies, fixes ou mobiles.

Les séparateurs de voies fixes sont généralement lourds et volumineux. Ils sont difficilement déplaçables et transportables. De plus, ces éléments n'étant pas prévus pour être fréquemment transportés, leur structure n'est pas conçue pour que les éléments soient empilables les uns dans les autres, réduisant ainsi le volume nécessaire à leur transport et à leur stockage.

Les séparateurs mobiles de voies présentent l'avantage d'être en général facilement transportables. En particulier, la masse de ces éléments est telle qu'une personne seule peut les déplacer. Cependant, pour assurer leur stabilité, ces éléments sont souvent pourvus d'une cavité adaptée à recevoir un lest. Ces séparateurs de voies sont généralement réalisés en matière plastique, le lest étant constitué d'eau ou de sable.

Parmi les séparateurs mobiles de voies, certains ont une forme de selle de cheval ouverte aux extrémités latérales et dont les extrémités inférieures sont pourvues de cavités ouvertes pour recevoir un lest. Ces éléments sont fragiles et manquent de rigidités. Une amélioration de ces séparateurs de voies consiste en une structure formée d'un voile comprenant un corps de forme pyramidale, tronquée et emboîtable. Une cavité de lestage est formée sur la partie supérieure du corps. Un exemple d'un tel séparateur de voies est décrit dans la demande de brevet FR 2 786 211. Cependant, bien qu'étant facilement transportable en raison de son faible poids et de sa facilité d'empilage, la cavité ouverte de lestage de cette structure présente certains inconvénients. En particulier, lorsque le lest utilisé est l'eau, celle-ci peut être soumise à un phénomène d'évaporation, présentant un risque d'instabilité des séparateurs de voies. De plus, la présence de la cavité de lestage dans la partie supérieure du corps rend le séparateur de voies difficile à saisir pour être déplacé.

Alternativement, il existe des séparateurs de voies en forme de V inversé, avec une double parois, pouvant être remplis avec de l'eau ou du sable par un orifice disposé sur la partie supérieure, pour assurer leur stabilité. Ces séparateurs de voies présentent de nombreux avantage notamment en ce qui concerne leur stabilité du fait de la cavité de lestage fermée. Cependant, ces séparateurs de voies sont difficiles à attraper en raison de leur forme et ne peuvent pas être empilés pour réduire le volume nécessaire à leur transport et à leur stockage.

WO 00/23657 décrit un disposif selon le préambule de la revendication 1.

La figure 1, comprenant les figures 1a, 1b et 1c, illustrent ces trois exemples de séparateurs mobiles de voies connus.

L'invention permet de résoudre au moins un des problèmes exposés précédemment.

L'invention a ainsi pour objet un dispositif mobile et empilable de séparation de voies, comprenant les caractéristiques de la revendication 1.

Le dispositif mobile de séparation de voies présente ainsi les avantages d'être empilables ce qui permet de dégager des gains en volume de stockage et transport ainsi qu'en temps de manutention tout en intégrant un système d'arrimage par lestage dont la capacité de lestage lui assure une très grande stabilité au sol tout en améliorant la solidité du dispositif.

La section horizontale du dispositif est de préférence sensiblement rectangulaire pour optimiser la surface au sol du dispositif lorsqu'il est utilisé et pour optimiser le volume nécessaire au transport et au stockage de plusieurs dispositifs similaires, et le dispositif comprend en outre une première partie hexaédrique formée sur la partie inférieure du corps afin d'assurer la stabilité du dispositif et de réduire les risques de faire chuter une personne marchant à proximité ainsi que les risque d'abîmer la partie inférieure du dispositif.

Toujours selon un mode de réalisation particulier, le dispositif comprend en outre une seconde partie hexaédrique formée sur la partie supérieure du corps. Avantageusement, un évidement est réalisé sensiblement au centre de la partie hexaédrique formée sur la partie supérieure du corps pour créer une poignée de transport et de manutention. La poignée de manutention intégrée au séparateur permet de faciliter les tâches de transport du dispositif pour réduire les temps de chargement, déplacement et déchargement, même lorsque plusieurs dispositifs sont emboîtés les uns aux autres.

Toujours selon un mode de réalisation particulier, le dispositif comprend en outre au moins une partie rentrante formée dans la paroi extérieure, la partie rentrante ayant une forme oblongue et étant formée verticalement dans la partie conique du corps. Une telle forme rentrante permet de rigidifier la structure du dispositif et ainsi, d'augmenter sa résistance à l'usure et aux contraintes externes.

Le dispositif comprend en outre avantageusement des formes rentrantes adaptées à recevoir un film rétro-réfléchissant pour permettre une meilleure visualisation du dispositif.

Selon un mode de réalisation particulier, le dispositif comprend en outre un orifice formé dans la partie supérieur du corps, l'orifice étant adapté à remplir et à vidanger la seconde cavité du lest liquide ou pulvérulent. L'avantage du positionnement de l'orifice dans la partie supérieure du dispositif réside principalement dans le fait qu'il n'est pas nécessaire d'utiliser un bouchon pouvant se perdre facilement et dont l'étanchéité doit être parfaite. De plus, la position de l'orifice permet de faciliter les opérations de remplissage et de vidange et ainsi d'en réduire les durées.

Le dispositif est avantageusement réalisé en matière plastique, moulé de préférence en un seul bloc et présentant de bonnes caractéristiques de résistance à l'usure, à la déformation et aux chocs. Le dispositif est de préférence fabriqué par rotomoulage ou par moulage avec injection de gaz.

D'autres avantages, buts et caractéristiques de la présente invention ressortent de la description détaillée qui suit, faite à titre d'exemple non limitatif, au regard des dessins annexés dans lesquels :
- la figure 1, comprenant les figures 1a, 1b et 1c, illustrent trois exemples de séparateurs mobiles de voies connus ;
- la figure 2 illustre une vue d'ensemble du dispositif selon l'invention ;
- la figure 3, comprenant les figures 3a, 3b et 3c, représente des vues de face, de dessus et de côté du dispositif présenté sur la figure 2 ;
- la figure 4, comprenant les figures 4a et 4b, illustrent les coupes du dispositif de la figure 2 selon les repères A-A et B-B présentés sur la figure 3b, respectivement ;
- la figure 5, comprenant les figures 5a et 5b, montre une combinaison de plusieurs dispositifs tels que celui présenté sur la figure 2, emboîtés les uns dans les autres pour former une barrière ; et,
- la figure 6, comprenant les figures 6a, 6b et 6c, illustre la façon dont peuvent être empilés plusieurs dispositifs tels que celui présenté sur la figure 2 pour optimiser le volume occupé par ces dispositifs lors de leur transport ou de leur stockage.

Le dispositif selon l'invention comprend un corps à double paroi ayant une forme conique tronquée dont la section horizontale est, de préférence, sensiblement rectangulaire. La partie inférieure centrale comprend une première cavité ouverte de forme sensiblement équivalente à la forme supérieure extérieure du dispositif, permettant d'empiler plusieurs éléments entre eux. La double paroi du corps forme une seconde cavité, fermée, adaptée à recevoir un lest tel que de l'eau, du sable ou une autre matière pulvérulente. Le lest est introduit dans la seconde cavité par un orifice formé dans la partie supérieure du corps. Cet orifice est également utilisé pour retirer ou vidanger le lest lors des transports et/ou du stockage de ce dispositif.

La figure 2 illustre un exemple de dispositif 200 selon l'invention. Les figures 3a, 3b et 3c représentent les vues de face, de dessus et de côté du dispositif de la figure 2, respectivement. Le dispositif 200 comprend un corps formé d'une double paroi, c'est-à-dire d'une paroi externe 205 et d'une paroi interne 210. La paroi extérieure a, de préférence, une forme de type pyramide tronquée dont la base rectangulaire forme la partie inférieure du dispositif. Avantageusement, les parties inférieure et supérieure comprennent chacune une partie hexaédrique. La partie hexaédrique inférieure forme un bord d'appui sous le dispositif pour assurer sa stabilité lorsqu'il est posé ainsi qu'un franc-bord évitant qu'une personne marchant à côté du dispositif soit déséquilibrée en posant son pied en appui sur la partie inférieure de celui-ci ou que le dispositif soit abîmé. La partie supérieure hexaédrique permet de former une poignée facilitant le transport comme décrit ultérieurement. D'autres formes coniques peuvent être utilisée pour former le corps du dispositif, en particulier une forme de pyramide régulière ou une forme conique ayant une base circulaire ou de forme ovale. La forme de la paroi interne, selon des coupes verticales liées l'axe longitudinal du dispositif et à la perpendiculaire à l'axe longitudinal du dispositif, est sensiblement similaire à celle de la paroi externe. La paroi interne forme ainsi une première cavité, ouverte, dans la partie inférieure centrale, de telle sorte que lorsque que le dispositif 200 est posé sur un dispositif identique, ces deux dispositifs s'emboîte l'un dans l'autre pour être empilés.

Une distance, par exemple une distance comprise entre deux et sept centimètres, sépare les deux parois 205 et 210 pour former une seconde cavité, fermé, adaptée à recevoir le lest. Le dispositif 200 comprend dans sa partie supérieure un orifice 215 permettant de remplir la seconde cavité formée entre les parois 205 et 210 avec le lest et de vidanger celui-ci. L'orifice est de préférence positionné dans la partie supérieure hexaédrique, à l'une des extrémités longitudinales du dispositif comme indiqué sur la figure 2, pour minimiser les effets de cet orifice sur la rigidité de dispositif 200. La partie supérieure hexaédrique comprend avantageusement un évidement dans sa partie centrale pour former une poignée 220 facilitant le transport du dispositif 200. La taille de l'évidement est telle qu'il permet de laisser passer une partie de la main.

Le dispositif 200 selon l'invention comprend en outre des parties saillantes 225 et 240 à chaque extrémité longitudinale pour permettre de relier plusieurs dispositifs 200 entre eux selon une liaison articulée et les rendre ainsi solidaire pour former une sorte de barrière dont la longueur est supérieure à celle du dispositif 200. La longueur d'une telle barrière est un multiple de la longueur utile du dispositif 200, c'est-à-dire la longueur comprise entre les axes des éléments 235 et 245.

La partie saillante 225 est positionnée dans la partie inférieure du dispositif, au niveau inférieure de la partie hexaédrique ou légèrement plus haut. Un élément de liaison 235, cylindrique ou tronconique (dont la conicité est orientée vers le haut), est arrangé sur la partie supérieure de la partie saillante 225. Dans sa partie inférieure, la partie saillante 225 comprend une cavité 230 dont la forme est sensiblement identique à celle du cylindre ou du cône de révolution 235 et dont la taille est légèrement supérieure de telle sorte que le cylindre ou le cône de révolution 235 puisse être aisément introduit dans la cavité 230 d'un autre dispositif identique au dispositif 200. L'élément de liaison 235 et la cavité 230 ont le même axe.

La partie saillante 240 est disposée dans la partie supérieure du dispositif 200, à l'autre extrémité longitudinale par rapport à la partie saillante 225. Selon un mode de réalisation préférée, la partie saillante est positionnée de telle façon que sa partie supérieure se trouve au niveau inférieur de la partie hexaédrique supérieure, comme illustré. La partie inférieure de la partie saillante 240 se trouve dans l'alignement de la partie supérieure de la partie saillante 225. La partie saillante 240 comprend une cavité 245 dans sa partie inférieure. La forme et la taille de la cavité 245 sont de préférence identiques à celles de la cavité 230. La partie saillante 240 comprend avantageusement un ergot 250 sur sa partie supérieure. L'ergot 250 a de préférence une forme sphérique dont le diamètre est légèrement inférieur à celui de l'ouverture de la cavité 245 de telle sorte que quand deux dispositifs 200 sont empilés l'un sur l'autre, l'ergot 250 de l'un des deux dispositifs 200 pénètre dans la cavité 245 de l'autre dispositif 200. La coopération de l'ergot 250 avec la cavité 245 de deux dispositifs 200 permet d'améliorer le maintient d'un dispositif 200 sur l'autre.

Le dispositif 200 comprend également une ouverture 255, en forme de V inversé, à son extrémité comprenant la partie saillante 240 et sous la partie saillante 240 de telle sorte que lorsqu'un dispositif 200 est empilé sur un dispositif identique, la partie saillante 240 inférieure d'un des dispositifs 200 vienne en contact avec la partie saillante 240 supérieure de l'autre dispositif 200.

Dans un mode de réalisation préférée, le dispositif comprend des parties rentrantes 260, ou rigidificateurs, formées dans la paroi 205, de préférence quatre, situées de chaque côté du dispositif selon son axe longitudinal. Les parties rentrantes 260 sont de préférence oblongues et formées verticalement dans la partie conique du corps. La profondeur de ces parties rentrantes 260 est avantageusement comprise entre un et deux centimètres. Les parties rentrantes 206 permettent de rigidifier le dispositif 200.

De façon avantageuse, des parties rentrantes 265 sont également formées dans la partie hexaédrique supérieure. Les parties rentrantes 265 sont adaptées à recevoir des éléments rétro-réfléchissants (non représentés), par exemple des catadioptres, qui sont ainsi protégés des agressions extérieures telles que les frottements pouvant conduire à l'arrachement de ces éléments. Les parties rentrantes 265 sont de préférence de forme rectangulaire et leur profondeur est avantageusement comprise entre un demi et un centimètre.

Il convient de noter que les parties rentrantes 260 peuvent être utilisées comme emplacement pour des films rétro-réfléchissants en plus ou à la place des parties rentrantes 265.

Les angles des parties conique et hexaédriques du corps sont ici légèrement arrondis pour améliorer la rigidité de l'ensemble.

Les figures 4a et 4b illustrent les coupes du dispositif 200 selon les repères A-A et B-B, respectivement. Comme représenté, la forme de la cavité interne ouverte 400 est similaire à la forme extérieure du dispositif 200 de telle sorte que plusieurs dispositifs 200 peuvent être empilés les uns sur les autres. Les figures 4a et 4b mettent également en valeur la cavité interne 405, formée entre la paroi externe 205 et la paroi interne 210, utilisée pour recevoir un lest liquide ou pulvérulent par l'orifice 215.

La figure 5, comprenant les figures 5a et 5b, illustre la façon dont sont assemblé deux dispositifs 200-1 et 200-2 selon une liaison articulée formée par les parties saillantes 240-1 et 225-2. La jonction des éléments 200-1 et 200-2 est établie en emboîtant l'élément de liaison 235-2 du dispositif 200-2 dans la cavité 245-1 du dispositif 200-1. L'emboîtement de l'élément de liaison 235-2 dans la cavité 245-1 forme une liaison articulée permettant un mouvement circulaire des éléments 200-1 et 200-2 l'un par rapport à l'autre selon l'axe de l'élément de liaison 235-2. L'angle de rotation maximum est déterminé par le dimensionnement du dispositif 200. Dans l'exemple illustré, la position du dispositif 200-2 peut varier d'environ 70° par rapport au dispositif 200-1 comme montré sur la figure 5b qui représente une vue du dessus de l'assemblage des dispositifs 200-1 et 200-2.

La figure 6, comprenant les figures 6a, 6b et 6c, illustre l'empilement de plusieurs dispositifs 200 afin d'optimiser le volume nécessaire à leur stockage et/ou à leur transport. La figure 6b représente une vue de face de l'empilement de deux dispositifs 200 tandis que la figure 2a est une vue de côté de ce même empilage. Comme le montre la figure 6b, l'empilement de deux dispositifs 200-1 et 200-2 se fait en les superposant dans le même sens, c'est-à-dire en alignant verticalement les parties saillantes 225-1 et 225-2 ainsi que les parties saillantes 240-1 et 240-2. Lorsque les dispositifs 200-1 et 200-2 sont correctement empilés, la partie saillante 225-2 vient en contact de la partie saillante 225-1, c'est-à-dire que l'élément de liaison 235-1 se trouve dans la cavité 230-2, et la partie saillante 240-2 vient en contact de la partie saillante 240-1, c'est-à-dire que l'ergot 250-1 se trouve dans la cavité 245-2. Le contact établi entre les parties saillantes 225-1 et 225-2, entre les parties saillantes 240-1 et 240-2 ainsi que la coopération de l'élément de liaison 235-1 et de l'ergot 250-1 avec les cavités 230-2 et 245-2, respectivement, assurent une bonne stabilité de l'empilage des dispositifs. De façon préférentielle, la paroi externe 205-1 du dispositif 200-1 vient en contact avec la paroi interne 210-2 du dispositif 200-2 lorsque le dispositif 200-2 est empilé sur le dispositif 200-1.

La figure 6c représente une palette de 36 dispositifs 200 prête à être stockée ou transportée. Le système d'empilage des dispositifs 200 permet d'optimiser l'espace nécessaire à leur stockage et à leur transport d'environ cinquante pourcent.

Selon un mode de réalisation préféré, le dispositif selon l'invention a une longueur utile d'environ un mètre (longueur entre les axes des éléments 235 et 245), a une hauteur d'environ cinquante centimètres (environ dix centimètres pour chaque partie hexaédrique et trente centimètres pour la partie conique) et une largeur approximativement égale à quarante centimètre. La longueur totale du dispositif et d'environ 1,15 mètres. Alternativement, le dispositif a une longueur utile d'environ 1,20 mètres et une hauteur d'environ 80 centimètres. D'une façon générale, le dispositif a de préférence une longueur comprise entre un et deux mètres et une hauteur comprise entre cinquante centimètres et un mètre.

Toujours selon un mode de réalisation préféré, le dispositif selon l'invention est réalisé en matière plastique telle que, par exemple, du polyéthylène, du PVC, du polypropylène, du polycarbonate ou des polyamides.

Le dispositif selon l'invention est avantageusement réalisé par rotomoulage. Selon ce procédé, la quantité nécessaire de plastique est insérée sous forme pulvérulente ou liquide dans un moule composé, par exemple, de deux parties. Le moule est chauffé, par exemple, au moyen de rampe à gaz, de panneaux infrarouges ou dans un four, pour faire fondre la matière plastique. Lorsqu'il est chauffé, le moule est placé sur un système mécanique lui permettant de tourner simultanément selon deux axes sensiblement perpendiculaires. Sous l'effet de la force centrifuge, la matière plastique est répartie uniformément sur les parois du moule. La solidification de la matière plastique est ensuite obtenue par projection d'air frais et/ou de brouillard d'eau. Alternativement, le dispositif selon l'invention peut être obtenu par moulage avec injection de gaz permettant d'économiser la matière plastique et de raccourcir les durées de cycle de fabrication.

Il convient de noter que le dispositif selon l'invention, appelé séparateur de voies dans la description, peut être utilisées pour de nombreuses applications de signalisation, de balisage et de protection. Le terme de séparateur de voies doit donc être considéré dans son sens le plus large.

Naturellement, pour satisfaire des besoins spécifiques, une personne compétente dans le domaine de l'invention pourra appliquer des modifications dans la description précédente, comme défini dans les revendications.

## Revendications

1. Dispositif mobile et empilable de séparation de voies (200), comprenant un corps de forme conique tronquée, le corps comprenant une double paroi, la paroi interne (210) formant une première cavité inférieure ouverte dont la forme est sensiblement équivalente à la paroi externe (205), adaptée à recevoir la partie externe supérieure d'un dispositif similaire, l'espace compris entre les parois interne (210) et externe (205) formant une deuxième cavité adaptée à recevoir un lest liquide ou pulvérulent, ledit dispositif comprenant en outre au moins deux parties saillantes (225, 240), disposées à chaque extrémité longitudinale du dispositif (200), formant des moyens d'assemblage articulés permettant d'emboîter des dispositifs similaires (200-1, 200-2) les uns à la suite des autres, la partie inférieure de l'une (240) desdites au moins deux parties saillantes etant située à la même hauteur que la partie supérieure de l'autre (225) desdites au moins deux parties saillantes, **caractérisé en ce que** les parties saillantes (225, 240) sont adaptées à assurer la stabilité dudit dispositif, par contact, lorsqu'il est empilé sur un dispositif similaire (200-1, 200-2), le dispositif comprenant une ouverture (255) située sous ladite une (240) desdites au moins deux parties saillantes de telle sorte que la partie inférieure de ladite une (240) desdites au moins deux parties saillantes vienne en contact avec la partie supérieure de ladite une (240) desdites au moins deux parties saillantes dudit dispositif similaire lorsque ledit dispositif est empilé sur ledit dispositif similaire, la partie inférieure de ladite autre (225) desdites au moins deux parties saillantes venant en contact avec la partie supérieure de ladite autre (225) desdites au moins deux parties saillantes dudit dispositif similaire lorsque ledit dispositif est empilé sur ledit dispositif similaire.

2. Dispositif selon la revendication précédente selon lequel ladite autre (225) desdites au moins deux parties saillantes comprend un élément de liaison (235) cylindrique ou tronconique, la conicité étant orientée vers le haut, disposé sur sa partie supérieure, et une cavité (230) disposée dans sa partie inférieure ayant sensiblement la même forme cylindrique ou tronconique que ledit élément de liaison et selon lequel ladite une (240) desdites au moins deux parties saillantes comprend une cavité (245) disposée dans sa partie inférieure ayant la même forme et la même taille que ladite cavité (230) de ladite autre (225) desdites au moins deux parties saillantes.

3. Dispositif selon la revendication précédente selon lequel ladite une (240) desdites au moins deux parties saillantes comprend en outre un ergot (250) disposé sur sa partie supérieure, ledit ergot (250) ayant une forme sphérique dont le diamètre est légèrement inférieur à celui de l'ouverture de ladite cavité (245) de ladite une (240) desdites au moins deux parties saillantes, disposée dans la partie inférieure de ladite une (240) desdites au moins deux parties saillantes.

4. Dispositif selon l'une quelconque des revendications précédentes dont la section horizontale est sensiblement rectangulaire, le dispositif comprenant en outre une première partie hexaédrique formée sur la partie inférieure du corps.

5. Dispositif selon la revendication précédente comprenant en outre une seconde partie hexaédrique formée sur la partie supérieure du corps.

6. Dispositif selon la revendication 5 dans lequel un évidement est réalisé sensiblement au centre de la partie hexaédrique formée sur la partie supérieure du corps pour créer une poignée de transport (220).

7. Dispositif selon l'une quelconque des revendications précédentes comprenant en outre au moins une partie rentrante de rigidification (260) formée dans la paroi extérieure (205), la partie rentrante (260) ayant une forme oblongue et étant formée verticalement dans la partie conique du corps.

8. Dispositif selon l'une quelconques des revendications précédentes comprenant en outre au moins une partie rentrante (265) adaptée à recevoir un film rétro-réfléchissant.

9. Dispositif selon l'une quelconque des revendications précédentes comprenant en outre un orifice (215) formé dans la partie supérieur du corps, l'orifice étant adapté à remplir et à vidanger la seconde cavité du lest liquide ou pulvérulent.

10. Dispositif selon l'une quelconque des revendications précédente, le dispositif étant formée en matière plastique.

11. Dispositif selon la revendication 10, le dispositif étant fabriqué par rotomoulage ou par moulage avec injection de gaz.

## Claims

1. Movable stackable traffic barrier device (200), comprising a truncated conical body, the body comprising a double wall, the inner wall (210) forming a first open lower cavity the shape of which is substantially equivalent to the outer wall (205), capable of receiving the upper outer part of a similar device, the space comprised between the inner (210) and outer (205) walls forming a second cavity capable of receiving a powder or liquid ballast, said device comprising moreover at least two projecting portions (225, 240), arranged at each longitudinal end of the device (200), forming hinged assembly means making it possible to stack similar devices (200-1, 200-2) one after another, the lower portion of one (240) of said at least two projecting portions being situated at the same height as the upper portion of the other (225) of said at least two projecting portions, **characterized in that** the projecting portions (225, 240) are capable of ensuring the stability of said device, by contact, when it is stacked onto a similar device (200-1, 200-2), the device comprising an opening (255) situated below said one (240) of said at least two projecting portions such that the lower portion of said one (240) of said at least two projecting portions comes into contact with the upper portion of said one (240) of said at least two projecting portions of said similar device when said device is stacked on said similar device, the lower portion of said other (225) of said at least two projecting portions coming into contact with the upper portion of said other (225) of said at least two projecting portions of said similar device when said device is stacked on said similar device.

2. Device according to the previous claim according to which said other (225) of said at least two projecting portions comprises a cylindrical or truncated conical connecting member (235), the conic shape being upwardly orientated, arranged on its upper portion, and a cavity (230) arranged in its lower portion having substantially the same cylindrical or truncated conical shape as said connecting member and according to which said one (240) of said at least two projecting portions comprises a cavity (245) arranged in its lower portion having the same shape and the same size as said cavity (230) of said other (225) of said at least two projecting portions.

3. Device according to the previous claim according to which said one (240) of said at least two projecting portions comprises moreover a pin (250) arranged on its upper portion, said pin (250) having a spherical shape, the diameter of which is slightly less than that of the opening of said cavity (245) of said one (240) of said at least two projecting portions, arranged in the lower portion of said one (240) of said at least two projecting portions.

4. Device according to any one of the previous claims, the horizontal section of which is substantially rectangular, the device comprising moreover a first hexahedral portion formed on the lower portion of the body.

5. Device according to the previous claim comprising moreover a second hexahedral portion formed on the upper portion of the body.

6. Device according to claim 5 in which a recess is produced substantially at the centre of the hexahedral portion formed on the upper portion of the body in order to create a carrying handle (220).

7. Device according to any one of the previous claims comprising moreover at least one strengthening recessed portion (260) formed in the outer wall (205), the recessed portion (260) having an oblong shape and being vertically formed in the conical portion of the body.

8. Device according to any one of the previous claims comprising moreover at least one recessed portion (265) capable of receiving a retroreflective film.

9. Device according to any one of the previous claims comprising moreover an aperture (215) formed in the upper portion of the body, the aperture being capable of filling up and emptying out the second cavity of liquid or powder ballast.

10. Device according to any one of the previous claims, the device being formed from plastic material.

11. Device according to claim 10, the device being produced by rotational moulding or by gas-injection moulding.

## Patentansprüche

1. Bewegliche und stapelbare Vorrichtung (200) zur Wege- und Fahrspurabtrennung, die einen Körper mit konisch abgestumpfter Form umfasst, wobei der Körper eine Doppelwand aufweist, wobei die Innenwand (210) eine erste offene untere Höhlung bildet, deren Form im Wesentlichen der der Außenwand (205) gleicht und die das obere äußere Teil einer gleichartigen Vorrichtung aufzunehmen vermag, wobei der Zwischenraum zwischen der Innenwand (210) und der Außenwand eine zweite Höhlung bildet, die einen flüssigen oder pulverförmigen Ballast aufzunehmen vermag, wobei die Vorrichtung ferner wenigstens zwei an jedem Längsende der Vorrichtung (200) angeordnete vorspringende Teile (225, 240) aufweist, die gelenkig gelagerte Verbindungsmittel bilden, die das Ineinanderstecken aufeinanderfolgender gleichartiger Vorrichtungen (200-1, 200-2) ermöglichen, wobei der untere Teil des einen (240) der wenigstens zwei vorspringenden Teile in gleicher Höhe wie der obere Teil des anderen (225) der wenigstens zwei vorspringenden Teile angeordnet ist, **dadurch gekennzeichnet, dass** die vorspringenden Teile (225, 240) die Stabilität der Vorrichtung durch Kontakt sicherzustellen vermögen, wenn diese auf einer gleichartigen Vorrichtung (200-1, 200-2) gestapelt ist, wobei die Vorrichtung eine Öffnung (255) aufweist, die unter dem einen (240) der wenigstens zwei vorspringenden Teile solchermaßen angeordnet ist, dass der untere Teil des einen (240) der wenigstens zwei vorspringenden Teile mit dem oberen Teil des einen (240) der wenigstens zwei vorspringenden Teil der gleichartigen Vorrichtung in Kontakt gelangt, wenn die Vorrichtung auf der gleichartigen Vorrichtung gestapelt ist, wobei der untere Teil des anderen (225) der wenigstens zwei vorspringenden Teile mit dem oberen Teil des anderen (225) der wenigstens zwei vorspringenden Teile der gleichartigen Vorrichtung in Kontakt gelangt, wenn die Vorrichtung auf der gleichartigen Vorrichtung gestapelt ist.

2. Vorrichtung nach dem vorhergehenden Anspruch,
gemäß der das andere (225) der wenigstens zwei vorspringenden Teile ein auf seinem oberen Teil angeordnetes zylindrisches oder kegelstumpfartiges Verbindungselement mit nach oben gerichteter Kegelform und eine in seinem unteren Teil angeordnete Höhlung (230) aufweist, die im Wesentlichen die gleiche zylindrische oder kegelstumpfartige Form wie das Verbindungselement hat, und gemäß der der eine (240) der wenigstens zwei vorspringenden Teile eine in seinem unteren Teil angeordnete Höhlung (245) aufweist, die die gleiche Form und die gleiche Größe wie die Höhlung (230) des anderen (225) der wenigstens zwei vorspringenden Teil hat.

3. Vorrichtung nach dem vorhergehenden Anspruch,
gemäß der der eine (240) der wenigstens zwei vorspringenden Teile ferner einen auf seinem oberen Teil angeordneten Vorsprung (250) aufweist, wobei der Vorsprung (250) eine sphärische Form hat, deren Durchmesser etwas kleiner ist als der der Öffnung der Höhlung (245) des einen (240) der wenigstens zwei vorspringenden Teile, die im unteren Teil des einen (240) der wenigstens zwei vorspringenden Teile angeordnet ist.

4. Vorrichtung nach einem der vorhergehenden Ansprüche,
deren horizontaler Querschnitt im Wesentlichen rechteckig ist, wobei die Vorrichtung ferner einen ersten sechsflächigen Teil aufweist, der auf dem unteren Teil des Körpers ausgebildet ist.

5. Vorrichtung nach dem vorhergehenden Anspruch,
die ferner einen zweiten sechsflächigen Teil aufweist, der auf dem oberen Teil des Körpers ausgebildet ist.

6. Vorrichtung nach Anspruch 5,
bei der eine Aussparung im Wesentlichen in der Mitte des auf dem oberen Teil des Körpers ausgebildeten sechsflächigen Teils zum Bilden eines Transportgriffs (220) ausgeführt ist.

7. Vorrichtung nach einem der vorhergehenden Ansprüche,
die ferner wenigstens einen in der Außenwand (205) ausgebildeten einspringenden Versteifungsteil (260) aufweist, wobei der einspringende Teil eine längliche Form hat und in dem konischen Teil des Körpers senkrecht ausgebildet ist.

8. Vorrichtung nach einem der vorhergehenden Ansprüche,
die ferner wenigstens einen einspringenden Teil (265) aufweist, der eine reflektierende Folie aufzunehmen vermag.

9. Vorrichtung nach einem der vorhergehenden Ansprüche,
die ferner eine im oberen Teil des Körpers gebildete Öffnung aufweist, wobei die Öffnung geeignet ist, die zweite Höhlung mit dem flüssigen oder pulverförmigen Ballast zu befüllen und diesen daraus zu entleeren.

10. Vorrichtung nach einem der vorhergehenden Ansprüche,
wobei die Vorrichtung aus Kunststoff geformt ist.

11. Vorrichtung nach Anspruch 10,
wobei die Vorrichtung durch Rotationsformen oder Gasinnendruck-Spritzgießen hergestellt ist.
